# EUROPÄISCHE PATENTSCHRIFT

(11) **EP 0 847 466 B1**
(45) Veröffentlichungstag und Bekanntmachung des Hinweises auf die Patenterteilung: **03.04.2002**
(21) Anmeldenummer: 97931737.7
(22) Anmeldetag: 02.07.1997
(51) Int. Cl.: E04B 2/74

(54) **MOBILE TRENNWAND**
MOBILE DIVIDING WALL
CLOISON MOBILE

(30) Priorität: 02.07.1996 DE 19626521
(43) Veröffentlichungstag der Anmeldung: 17.06.1998
(73) Patentinhaber: PREFORM RAUMGLIEDERUNGSSYSTEME GmbH, 91555 Feuchtwangen (DE)
(72) Erfinder: MOECKL, Ernst, D-70619 Stuttgart (DE)
(74) Vertreter: Grättinger & Partner (GbR)
(86) Internationale Anmeldenummer: EP9703447
(87) Internationale Veröffentlichungsnummer: WO9800613

(56) Entgegenhaltungen:
- WO-A-90/01594
- DE-A- 3 836 893
- DE-A- 4 212 975
- DE-U- 9 200 642
- FR-A- 2 570 408
- GB-A- 2 209 119
- US-A- 4 673 308

## Beschreibung

Die vorliegende Erfindung betrifft eine mobile Trennwand umfassend mindestens zwei Wandelemente, die zu ihrer randseitigen winkelveränderbaren Verbindung miteinander zumindest abschnittsweise einander zugeordnete, konvex gewölbte, mit Klettmaterial beschichtete Randprofile aufweisen.

Eine derartige mobile Trennwand ist bspw. aus der französischen Patentanmeldung 2570408 bekannt. Auch die deutsche Offenlegungsschrift 4207644 offenbart eine derartige, insbesondere der Untergliederung großer Räume dienende mobile Trennwand.

Bekannte Trennwände der gattungsgemäßen Art können rasch aufgebaut werden, denn beim Zusammensetzen zweier Wandelemente entsteht unverzüglich zwischen dem Klettmaterial der beiden Wandelemente eine dauerhafte Verbindung, die ein Verschieben der beiden miteinander verbundenen Wandelemente gegeneinander ausschließt. Das Klettmaterial in Verbindung mit den konvex gewölbten Randprofilen gestattet dabei durch Abwälzen der Randprofile aufeinander eine stufenlose Veränderung der Winkelstellung der beiden Wandelemente zueinander, ohne daß die Wandelemente hierzu voneinander getrennt zu werden brauchen. Diese Möglichkeit des besonders raschen Aufbaus bei gleichzeitig hoher Flexibilität hinsichtlich der Gestaltung ist auch der Grund für die weite Verbreitung gattungsgemäßer Trennwände. Allerdings hat das rasche und feste Aneinanderhaften des Klettmaterials der einander zugewandten Randprofile zweier miteinander zu verbindender Wandelemente auch einen erheblichen Nachteil; denn ein nachträgliches Justieren der Stellung der Wandelemente zueinander, um einen Höhen-, Seiten- oder Winkelversatz auszugleichen, ist aufgrund der hohen Haftkräfte des Klettmaterials bei zusammengefügten Wandelementen nicht mehr möglich. Der Aufbau einer Trennwand aus exakt zueinander ausgerichteten Wandelementen erfordert daher mitunter mehrere Versuche des Verbindens von jeweils zwei Wandelementen, was zeitaufwendig und lästig ist. So kommt es in der Praxis vor, daß bei aufgebauten mobilen Trennwänden der eingangs genannten Art die einzelnen Wandelemente untereinander einen geringen Versatz (Höhe, Parallelität, seitlicher Versatz) aufweisen, den zu beheben ein erneutes Aufbauen der Trennwand erfordern würde.

Der vorliegenden Erfindung liegt die Aufgabe zugrunde, hier Abhilfe zu schaffen. Insbesondere soll eine mobile Trennwand der eingangs genannten Art geschaffen werden, die sich rasch und problemlos aufbauen läßt und bei der die einzelnen Wandelemente zueinander weitgehend ohne unerwünschten Versatz angeordnet sind.

Gemäß der vorliegenden Erfindung wird diese Aufgabe dadurch gelöst, daß die Wandelemente einander zugeordnete Positionierelemente aufweisen, die zumindest in einer bestimmten Winkelstellung der Wandelemente zueinander ineinander greifen, indem ein Vorsprung des einen Positionierelements in eine Vertiefung des anderen Positionierelements eintritt, und daß Vorsprung des einen und Vertiefung des anderen Positionierelements derart dimensioniert sind, daß beim Zusammenbau der Wandelemente der jeweilige Vorsprung in die Vertiefung eintritt, bevor die einander zugeordneten Klettmaterialien der beiden miteinander zu verbindenden Wandelemente in Kontakt treten. Durch die erfindungsgemäß an den miteinander zu verbindenden Wandelementen vorgesehenen Positionierelemente wird somit gewährleistet, daß zwischen den einander zugeordneten Klettmaterialien erst dann eine Verbindung entsteht, wenn die beiden Wandelemente zueinander in der vorgesehenen, durch die Positionierelemente vorgegebenen Weise ausgerichtet sind. Die Erfindung führt auf Anhieb zu einer Stellung der miteinander zu verbindenden Wandelemente zueinander, die keinen unerwünschten Versatz aufweist. Ein anschließendes Verschwenken der Wandelemente zueinander unter Abwälzen der Randprofile aufeinander wird dabei freilich durch die Positionierelemente nicht behindert.

Je nach den Anforderungen an die jeweilige mobile Trennwand kann die Erfindung in vielerlei unterschiedlichen Ausgestaltungen realisiert werden. Eine erste bevorzugte Weiterbildung der erfindungsgemäßen Trennwand ist dadurch gekennzeichnet, daß zur vertikalen Ausrichtung der beiden Wandelemente zueinander der Vorsprung des einen Positionierelements als sich in einer horizontalen Ebene erstreckende Rippe und die Vertiefung des anderen Positionierelements als sich in einer horizontalen Ebene erstreckende Nut ausgebildet ist. Dies stellt eine exakte Positionierung der beiden miteinander zu verbindenden Wandelemente zueinander in der Höhe sicher. Hierzu genügt bereits ein einziges Positionierelement pro Wandelement. Werden pro Wandelement zwei derartige Positionierelemente vorgesehen, und zwar bevorzugt im Bereich der oberen und der unteren Kante, so ist bei entsprechender Dimensionierung der Rippen und Nuten auch eine Achsparallelität der beiden Wandelemente zueinander sichergestellt. Auf der anderen Seite läßt eine derartige Ausgestaltung der Positionierelemente einen seitlichen Versatz der Wandelemente zueinander zu. In Fällen, wo ein seitlicher Versatz der miteinander zu verbindenden Wandelemente erwünscht oder gar erforderlich ist, wird daher zweckmäßigerweise diese Weiterbildung der Erfindung eingesetzt. Die Rippe und die zu ihr korrespondierende Nut erstrecken sich in Umfangsrichtung zweckmäßigerweise jeweils über einen beträchtlichen Bereich des entsprechenden Positionierelements, wie sich aus den weiteren Ausführungen ergeben wird.

Die vorstehend erläuterte vertikale Positionierung und Lagesicherung der beiden miteinander zu verbindenden Wandelemente zueinander wirkt sich nicht nur bei dem erstmaligen Zusammenfügen zweier Wandelemente in der dargelegten Weise vorteilhaft aus. Sie verhindert darüberhinaus das (vertikale) "Wandern" zweier zusammengefügter Wandelemente bezüglich einander, das bei herkömmlichen gattungemäßen mobilen Trennwänden mitunter beim mehrfachen Verändern der Winkelstellung der Wandelemente zueinander beobachtet werden kann. Auch ein beliebig häufiges Verändern der Winkelstellung der Wandelemente zueinander unter Abwälzen der mit Klettmaterial beschichteten konvexen Randprofile aufeinander führt bei einer derartig ausgestalteten erfindungsgemäßen mobilen Trennwand nicht zu einem vertikalen Versatz der Wandelemente zueinander.

Wird in Ergänzung zu der vertikalen Ausrichtung/Lagesicherung auch eine stets von seitlichem Versatz freie Verbindung der Wandelemente miteinander verlangt, so weisen die Positionierelemente darüber hinaus zweckmäßigerweise noch zueinander korrespondierende Zapfen und Ausnehmungen auf, wobei zumindest in einer Winkelstellung der Wandelemente zueinander jeweils ein Zapfen des einen Positionierelements in eine zugeordnete Ausnehmung des jeweils anderen Positionierelements eingreift. Dies stellt eine in jeder Hinsicht absolut versatzfreie Anordnung der miteinander zu verbindenden bzw. verbundenen Wandelemente bezüglich einander sicher.

Der gleiche Effekt wird erreicht, wenn an dem einen Positionierelement eine Reihe von Stiften vorgesehen ist, während das andere Positionierelement eine Reihe von Löchern aufweist, wobei die Stifte und die Löcher verzahnungsartig ineinandergreifen.

Im Rahmen der vorliegenden Erfindung kann bei Bedarf auf die weiter oben erläuterte vertikale Positionierung der Wandelemente bezüglich einander (insbesondere durch die vorstehend beschriebenen ineinandergreifenden Rippen und Nuten) verzichtet und ausschließlich eine Positionierung bezüglich Achsparallelität und ggf. seitlicher Versatzfreiheit vorgesehen werden. So zeichnet sich eine weitere bevorzugte Weiterbildung der erfindungsgemäßen mobilen Trennwand dadurch aus, daß die beiden Positionierelemente zueinander korrespondierende Zahnkränze aufweisen, deren Zähne ineinandergreifen. Die Höhe der Zähne der beiden Zahnkränze ist dabei so bemessen, daß die Zähne ineinandergreifen, bevor die beiden Klettmaterialien miteinander in Kontakt treten.

Dies stellt eine achsparallele Ausrichtung der beiden miteinander verbundenen Wandelemente sicher.

Zur achsparallelen und von seitlichem Versatz freien Positionierung der beiden Wandelemente zueinander eignet sich ferner eine Weiterbildung der Erfindung, bei der der Vorsprung des einen Positionierelements als Zapfen und die Vertiefung des anderen Positionierelements als Ausnehmung ausgebildet sind, wobei in einer bestimmten Winkelstellung der Wandelemente zueinander der Zapfen des einen Positionierelements in die Ausnehmung des anderen Positionierelements eingreift. Bei entsprechender Dimensionierung der Zapfen und der Ausnehmungen bezüglich einander ist diese Weiterbildung der Erfindung, sofern dies gewünscht ist, dazu geeignet, zusätzlich eine vertikale Positionierung/Justierung der Wandelemente zueinander sicherzustellen.

Gemäß einem eigenständigen Lösungsgedanken der angegebenen Aufgabenstellung ist vorgesehen, daß die Wandelemente einander zugeordnete Positionierelemente aufweisen, die zumindest in einer bestimmten Winkelstellung der Wandelemente zueinander eine die Ausrichtung der Wandelemente während der Montage bewirkende magnetische Anziehungskraft aufeinander ausüben. In diesem Sinne können sich insbesondere bei den einander gegenüberstehenden Positionierelementen zweier Wandelemente zwei Magnete gegenüberstehen, die in der Weise ausgerichtet sind, daß bei ideal zueinander ausgerichteten Wänden dem Südpol des Magneten des einen Positionierelements der Nordpol eines Magneten des anderen Positionierelements gegenübersteht. Gegenüber den vorstehend erläuterten Ausführungsformen der Erfindung ist hier als Vorteil anzusehen, daß die Positionierelemente nach außen hin nicht auffallen. Wandelemente einer derartigen erfindungsgemäßen mobilen Trennwand unterscheiden sich somit nicht von solchen nach dem Stand der Technik. Dies hat nicht nur ästhetische Aspekte. Es gestattet auch, daß herkömmliche Wandelemente und solche nach dem vorstehend erläuterten Lösungsgedanken miteinander verbunden werden können. Das heißt in der Praxis, daß ein Anwender auf seinem bisherigen Bestand an Wandelementen aufbauen und diesen durch solche nach der Erfindung problemlos ergänzen kann. Auch zur Verbindung unterschiedlich hoher Wandelemente miteinander eignet sich diese Weiterbildung der Erfindung mit magnetischen Positionierelementen in hervorragender Weise; denn jedes Randprofil kann mit mehreren, auf unterschiedlichen Höhen angeordneten magnetischen Positionierelementen ausgestattet sein.

Die Positionierelemente können bei einigen der vorstehend erläuterten Ausgestaltungen der Erfindung nicht nur dafür eingesetzt werden, die exakte Ausrichtung der beiden miteinander zu verbindenden Wandelemente sicherzustellen. Eine weitere, sehr hilfreiche, ergänzend mögliche Funktion der Positionierelemente wird nachstehend erläutert: Bei konventionell aufgebauten gattungsgemäßen mobilen Trennwänden ist nämlich das Zerlegen in die einzelnen Wandelemente beim Abbau schwierig; denn die miteinander verbundenen Klettmaterialien haften in jeder Winkelstellung der beiden Wandelemente so fest aneinander, daß ein Trennen der Wandelemente nur unter großem Kraftaufwand und/oder unter Zuhilfenahme von Hilfsmitteln möglich ist. Um hier Abhilfe zu schaffen, können die nach der vorliegenden Erfindung vorgesehenen Positionierelemente so gestaltet sein, daß sie dann, wenn die beiden Wandelemente unter Verringerung des zwischen ihnen eingeschlossenen Winkels, ggfs. bis zur Anlage aneinander zueinander verschwenkt werden, die beiden Randprofile spreizen, d.h. den Abstand der Mittelachsen der beiden Randprofile vergrößern und auf diese Weise die Klettmaterialien voneinander trennen. So kann durch eine entsprechende Gestaltung der ohnehin an den Positionierelementen vorgesehenen Vorsprünge und/oder Vertiefungen und/oder durch Integration gesonderter ausschließlich diesem Zweck dienender Vorsprünge bewirkt werden, daß dann, wenn der Winkel zwischen den beiden Wandelementen bspw. unter 60° verringert wird, die beiden Randprofile allmählich auseinandergedrückt werden. Dies läßt sich bspw. dadurch erreichen, daß bei solchen Randprofilen, bei denen eine horizontal verlaufende Nut und eine horizontal verlaufende Rippe zusammenwirken, die Rippe sich über etwa 180° erstreckt, die Nut hingegen nur über einen Bereich von insgesamt 120° ihre volle Tiefe aufweist, d.h. diejenige Tiefe, daß die Rippe vollständig in ihr aufgenommen werden kann. Außerhalb dieses Bereichs verringert sich die Tiefe der Nut allmählich, so daß die Rippe dementsprechend bei zunehmender Verringerung des Winkels zwischen den beiden Wandelementen aus der Nut heraustritt und die beiden mit Klettmaterial beschichteten Randprofile voneinander trennt. Eine entsprechende Ausgestaltung der Randprofile mit einem vergleichbaren Effekt ist, ohne daß dies im einzelnen erläutert zu werden bräuchte, auch bei verschiedenen anderen der vorstehend erläuterten Weiterbildungen der Erfindung möglich, bspw. wenn die beiden einander zugeordneten Positionierelemente Stifte und Löcher, Zahnkränze oder dgl. aufweisen. Weiter unten werden auch Vorsprünge erläutert, die an den Positionierelementen vorgesehen sind und ausschließlich dem Zweck dienen, bei einer definierten Winkelstellung der Wandelemente zueinander ("Demontagestellung") diese auseinander zu drücken und auf diese Weise die Klettverbindung zu öffnen.

Die Erfindung läßt sich nicht nur bei solchen Trennwänden einsetzen, bei denen Wandelemente gleicher Höhe zusammengefügt werden. Vielmehr können im Rahmen der Erfindung auch Wandelemente unterschiedlicher Höhe zu einer Trennwand miteinander verbunden werden. Wenn die einander zugeordneten Positionierelemente sämtlicher Wandelemente, unabhängig von deren Höhe, alle auf demselben Niveau angeordnet sind, ist dies selbstverständlich. Allerdings können die Positionierelemente grundsätzlich auch bei unterschiedlich hohen Wandelementen stets im Bereich der jeweiligen oberen und unteren Ecken vorgesehen sein. In diesem Fall ist lediglich Vorsorge zu treffen, daß die Vorsprünge derjenigen Positionierelemente des niedrigeren Wandelements, denen das zugeordnete Randprofil eines höheren Wandelements gegenübersteht, in der Weise in das Innere des Randprofils hinein verschoben oder einfedern können, daß sie eine Verbindung der beiden Wandelemente nicht behindern. In diesem Sinne zeichnet sich eine bevorzugte Weiterbildung der Erfindung dadurch aus, daß die Vorsprünge der Positionierelemente in diese einfederbar geführt sind.

Ebenfalls im Hinblick auf die Möglichkeit, unterschiedlich hohe Wandelemente miteinander zu verbinden, zeichnet sich eine weitere bevorzugte Weiterbildung der Erfindung dadurch aus, daß die Positionierelemente zweiteilig aufgebaut sind, indem sie aus einem Basisteil und einem mit diesem verbindbaren Aufsatz bestehen. Das Basisteil ist dabei fest mit dem entsprechenden Wandelement verbunden. Und der Aufsatz läßt sich - nach Bedarf - auf das Basisteil aufsetzen oder von diesem abnehmen. Zweckmäßigerweise ist dabei zwischen dem Basisteil und dem Aufsatz eine gänzlich ohne Werkzeug oder zumindest eine einfach mit nur geringem Aufwand zu betätigende Rastverbindung vorgesehen.

Die weiter oben beschriebene Trennhilfe kann in Form entsprechender Vorsprünge auch in derartige zweiteilige Positionierelemente integriert sein. Dabei sind die entsprechenden, das Trennen bewirkenden Erhebungen zweckmäßigerweise auf dem Basisteil vorgesehen, damit unabhängig davon, ob nun ein Aufsatz auf dieses aufgesetzt ist oder nicht, ein bequemes Trennen zweier miteinander verbundener Wandelemente ermöglicht wird.

Eine weitere bevorzugte Weiterbildung der Erfindung ist dadurch gekennzeichnet, daß die Positionierelemente längs des jeweiligen Randprofils verschiebbar geführt sind. Dies trifft insbesondere für solche Positionierelemente zu, die keine Vertiefung, wohl aber einen oder mehrere Vorsprünge umfassen, sei es in Form eines einzelnen Zapfens, in Form einer Reihe von Stiften, in Form einer sich horizontal erstreckenden Rippe oder dergleichen. Bei derartig weitergebildeten Wandelementen kann das Positionierelement des höheren Wandelements auf das Niveau des Positionierelements des jeweils niedrigeren Wandelements abgesenkt werden.

Nur der Vollständigkeit halber sei darauf hingewiesen, daß die Wandelemente keineswegs notwendigerweise rechteckig sein müssen. Vielmehr können selbstverständlich auch Wandelemente mit geneigten und/oder gekrümmten oberen Rändern zusammengefügt werden.

Weitere Vorteile sowie weitere bevorzugte Weiterbildungen der vorliegenden Erfindung ergeben sich aus den im Zusammenhang mit der Zeichnung beschriebenen Ausführungsbeispielen sowie den Unteransprüchen.

Nachstehend wird die Erfindung anhand in der Zeichnung dargestellter Ausführungsbeispiele näher erläutert. Es zeigt
- Fig. 1: eine Seitenansicht einer ersten bevorzugten Ausführungsform zweier miteinander zu verbindender Wandelemente einer mobilen Trennwand,
- Fig. 2: eine Draufsicht auf die beiden Wandelemente gemäß Fig. 1, nachdem sie im rechten Winkel zueinander zusammengefügt wurden,
- Fig. 3: die Seitenansicht einer zweiten bevorzugten Ausführungsform zweier miteinander zu verbindender Wandelemente einer mobilen Trennwand,
- Fig. 4: in Seitenansicht eine dritte bevorzugte Ausgestaltung zweier Wandelemente einer mobilen Trennwand,
- Fig. 5: eine Draufsicht auf die Wandelemente gemäß Fig. 4,
- Fig. 6: in Seitenansicht eine vierte bevorzugte Ausge staltung zweier Wandelemente einer mobilen Trennwand,
- Fig. 7: eine Draufsicht auf die Wandelemente gemäß Fig. 6,
- Fig. 8: in Seitenansicht eine fünfte bevorzugte Ausfül rungsform zweier Wandelemente einer mobilen Trennwand,
- Fig. 9: eine Draufsicht auf eine sechste bevorzugte Ausführungsform zweier Wandelemente einer mobilen Trennwand,
- Fig. 10: eine siebte bevorzugte Ausführungsform der Erfindung in perspektivischer Ansicht,
- Fig. 11: eine achte bevorzugte Ausführungsform der Erfindung in perspektivischer Ansicht und
- Fig. 12: eine neunte bevorzugte Ausführungsform der Erfindung in Seitenansicht.

Die in der Zeichnung dargestellten Wandelemente umfassen jeweils einen rechteckigen Wandkörper 1, an dessen vertikalen Stirnkanten 2 Randprofile 3 mit einer zylindrischen, konvex gewölbten Oberfläche montiert sind. Die Randprofile 3 sind nahezu über ihre gesamte Höhe mit einem Klettmaterial 4 beschichtet. Darüber hinaus ist an jedem Wandkörper jeweils entlang der oberen horizontalen Stirnkante 5 ein Verkleidungsprofil 6 montiert. Im Bereich der unteren horizontalen Stirnkanten der Wandkörper 1 sind Stützfüße F vorgesehen.

Jeweils an jeder Ecke eines jeden Wandelements, im Bereich des oberen und des unteren Endes der Randprofile 3 sind Positionierelemente 7 vorgesehen. Diese sind auf geeignete Weise (Klemmen, Schrauben, Kleben oder dgl.) jeweils mit dem benachbarten Randprofil 3, ggfs. dem Verkleidungsprofil 6 und/oder dem Wandkörper 1 verbunden. Bei den in der Zeichnung dargestellten unterschiedlichen Ausgestaltungen der Erfindung unterscheiden sich im wesentlichen allein die Positionierelemente voneinander. Im folgenden wird daher allein auf das jeweilige Paar von zusammenwirkenden Positionierelementen eingegangen.

Gemäß Fig. 1 weist eines der Positionierelemente eine Rippe 8 auf, die sich über einen Winkelbereich von nahezu 180° in einer horizontalen Ebene erstreckt. Das korrespondierende Positionierelement verfügt über eine Nut 9, welche sich ebenfalls über nahezu 180° in einer horizontalen Ebene erstreckt. Die lichte Weite der Nut ist dabei nur geringfügig größer als die Dicke der Rippe 8. Die Nut 9 ist dabei begrenzt von zwei Wülsten 10, die geringfügig über die Oberfläche des Randprofils vorspringen. Dementsprechend verfügt das die Rippe 8 aufweisende Randprofil benachbart der Rippe über Mulden 11, in welche die Wülste 10 eingreifen können. Beim Zusammenfügen der beiden Wandelemente greift, bevor das Klettmaterial 4 der beiden Randprofile 3 miteinander in Kontakt tritt, sowohl beim oberen wie auch beim unteren Paar von Positionierelementen jeweils die Rippe 8 in die Nut 9 ein, wodurch eine vertikale Positionierung sowie eine achsparallele Ausrichtung der beiden Wandelemente zueinander sichergestellt ist. Ein seitlicher Versatz der beiden Wandelemente zueinander ist hingegen möglich. Jedes einzelne Paar von Positionierelementen stellt dabei bereits unmittelbar nach dem Eintreten der Rippe 8 in die Nut 9 eine vertikale Justierung in beide Richtungen sicher; insoweit besteht ein Unterschied zu der weiter unten erläuterten Ausgestaltung gemäß Fig. 3.

Die in der Fig. 3 der Zeichnung dargestellte Ausgestaltung der Positionierelemente unterscheidet sich von derjenigen gemäß den Fig. 1 und 2 im wesentlichen allein dadurch, daß benachbart der Rippe 8 lediglich eine Mulde 11 und benachbart der Nut 9 lediglich ein zu der Mulde 11 korrespondierender Wulst 10 vorgesehen ist. Die jeweils im Bereich der Unterkante der Wandkörper 1 vorgesehenen Positionierelemente sind zu den oberen spiegelsymmetrisch aufgebaut. Die oberen und die unteren Positionierelemente wirken in der Weise zusammen, daß beim Zusammenfügen der beiden Wandelemente deren exakte vertikale Positionierung bezüglich einander sichergestellt ist, indem ein Paar von Positionierelementen die vertikale Justierung in der einen Richtung, das andere Paar von Positionierelementen die Justierung in der anderen Richtung übernimmt. Hierdurch ergibt sich eine Montagevereinfachung. Auch die Ausgestaltung der Positionierelemente gemäß Fig. 3 ermöglicht einen seitlichen Versatz zwischen den miteinander zu verbindenden Wandelementen.

Auch die in den Fig. 4 und 5 gezeigten Positionierelemente verfügen über eine sich über einen Winkelbereich von nahezu 180° erstrekende Rippe 8 bzw. eine korrespondierende Nut 9, in welche die Rippe bei zusammengefügten Wandelementen eingreift, um eine vertikale Justierung der Wandelemente sicherzustellen. Die Nut 9 erstreckt sich dabei, wie auch bei anderen Ausgestaltungen möglich, nur über einen deutlich geringeren Winkelbereich als die Rippe 8. Dies erleichtert die Demontage der mobilen Trennwand, indem die beiden Wandelemente zur flächigen Anlage aneinander zusammengeschwenkt werden. Am Ende der Nut 9 läuft die Rippe 8 auf die Außenfläche des Positionierelements 7 auf, wodurch die beiden Randprofile auseinandergedrückt werden und die beiden Klettmaterialien 4 außer Kontakt treten. Entsprechendes läßt sich selbstverständlich auch bei den übrigen Ausgestaltungen der Positionierungselemente verwirklichen.

Darüberhinaus unterscheidet sich das in den Fig. 4 und 5 dargestellte Paar von Positionierelementen von den zuvor erläuterten Ausgestaltungen dadurch, daß eines der Positionierlemente zusätzlich über eine Nase 12, das andere hingegen zusätzlich über eine Ausnehmung 13 verfügt. Die Nase 12 springt dabei über die übrige Kontur des entsprechenden Positionierelements vor. Die Ausnehmung 13 bildet eine korrespondierende Vertiefung in der Kontur des anderen Positionierelements. Nase 12 und Ausnehmung 13 der beiden Positionierelemente stellen sicher, daß die beiden Wandelemente nur ohne seitlichen Versatz zueinander zusammengefügt werden können. Sie behindern jedoch nicht eine Winkelveränderung der Wandelemente zueinander durch Abwälzen der mit Klettmaterial 4 beschichteten Randprofile 3 aufeinander.

Fig. 4 läßt sich entnehmen, daß die Nase 12 und die Ausnehmung 13 jedoch nicht allein dazu dienen, eine achsparallele und von seitlichem Versatz freie Anordnung der Wandelemente zueinander sicherzustellen. Sie gewährleisten darüberhinaus innerhalb des Winkelbereichs, in dem die Nase in die Ausnehmung eingreift, auch eine vertikale Justierung der beiden Wandelemente zueinander. Entsprechend sind die Rippe 8 und die Nut 9 jeweils flacher ausgebildet, als dies bei den zuvor beschriebenen Ausgestaltungen der Positionierelemente der Fall ist. Denn sie dienen lediglich dazu, ein Wandern der bereits zusammengefügten Wandelemente zueinander beim Verändern der Winkelstellung zu verhindern; die Höhenjustierung beim Zusammenfügen übernimmt hingegen der Formschluß aus Nase 12 und Ausnehmung 13.

Auch das in den Fig. 6 und 7 dargestellte Paar von Positionierelementen verfügt über eine Kombination von Positioniermitteln. Zum einen weist eines der Positionierelemente eine sich in eine horizontalen Ebene über einen beträchtlichen Umfangsbereich erstreckende Rippe 8 und das andere Positionierelement eine hierzu korrespondierende Nut 9 auf. In Ergänzung hierzu verfügt ein Positionierelement über einen flach-ovalen Zapfen 14 und das andere Positionierelement über eine hierzu korrespondierende Ausnehmung 15. Die Ausnehmung ist dabei von einem ringförmigen Wulst 16 umgeben. Dieser greift in eine den Zapfen 14 umgebende ringförmige Mulde ein, wenn die beiden Wandelemente zueinander fluchtend zusammengefügt werden. Durch die Kombination von Zapfen 14 und Mulde 17 einerseits und Ausnehmung 15 und Wulst 16 andererseits wird eine frühzeitige Vorpositionierung beim Zusammenfügen der Wandelemente erreicht. Dies vereinfacht die Montage der Trennwand. Werden die beiden miteinander verbundenen Wandelemente aus ihrer zueinander fluchtenden Stellung heraus verschwenkt, so übernimmt die Paarung aus Rippe 8 und Nut 9 die Positionierung in vertikaler Richtung und verhindert ein "Wandern" der beiden Wandelemente zueinander.

Bei dem in Fig. 8 dargestellten Paar von Positionierelementen wurde im Vergleich mit der zuvor beschriebenen Ausführungform auf eine sich in Umfangsrichtung erstreckende Rippe und eine hierzu korrespondierende Nut verzichtet. Im übrigen entspricht diese Ausgestaltung im wesentlichen der zuvor beschriebenen. Als Unterschied ist lediglich der Zapfen 14 etwas breiter ausgeführt. Er greift auf diese Weise über einen größeren Verschwenkbereich der beiden Wandelemente zueinander in die korrespondierende Ausnehmung 15 ein, so daß auf diese Weise über einen größeren Winkelbereich die vertikale Lagersicherung über das Ineinandergreifen von Zapfen 14 und Ausnehmung 15 gewährleistet ist.

Die Besonderheit des in Fig. 9 dargestellten Paares von Positionierelementen besteht darin, daß diese identisch aufgebaut sind. Jedes Positionierelement ist in sich unsymmetrisch. Es verfügt im wesentlichen über einen Zapfen 14 und eine benachbarte Ausnehmung 15. Die identische Ausbildung beider Positionierelemente eines Paares ist geeignet, Herstell- und Lagerkosten zu senken, was einen Vorteil gegenüber sämtlichen zuvor beschriebenen Ausführungsformen darstellt.

Fig. 10 veranschaulicht die Ausgestaltung der beiden Positionierelemente 7 in der Weise, daß eines von ihnen eine kranzförmig angeordnete Reihe von Stiften 18 aufweist, das andere Positionierelement hingegen eine Reihe von Löchern 19. Über den gesamten Verschwenkbereich der beiden Wandelemente zueinander ist mindestens ein Stift 18 in Eingriff mit einem zugeordneten Loch 19. Hierdurch ergibt sich eine exakte Ausrichtung der beiden Wandelemente zueinander ohne Höhenversatz, ohne seitlichen Versatz und auch ohne Schiefstellung der beiden Randprofile zueinander. Die beiden äußersten Löcher 19 besitzen eine geringere Tiefe, als die zugeordneten Stifte 18 lang sind. Auf diese Weise werden, wenn die beiden Wandelemente zur flächigen Anlage aneinander verschwenkt werden, die Randprofile auseinandergedrückt, wodurch sich die beiden Klettmaterialien 4 trennen.

Fig. 11 veranschaulicht die Gestaltung der beiden Positionierelemente 7 in der Weise, daß sie Zahnkränze 20 mit zueinander korrespondierenden, ineinander eingreifenden Verzahnungen aufweisen. Hier ergibt sich eine achsparallele Ausrichtung der beiden Wandelemente zueinander. Darüberhinaus findet auch eine Justierung hinsichtlich der Höhe statt, indem jeweils ein Zahn des einen Zahnkranzes in einen Zahnzwischenraum des anderen Zahnkranzes eingreift, welcher nach unten hin durch das mit Klettband 4 beschichtete Randprofil begrenzt wird. Einen seitlichen Versatz der beiden Wandelemente zueinander läßt diese Ausgestaltung der Positioniereinrichtungen hingegen zu.

Fig. 12 veranschaulicht, daß das im Rahmen der Erfindung eingesetzte Positionierelement auch zweiteilig aufgebaut sein kann, indem es aus einem Basisteil 21 und einem Aufsatz 22 besteht. Der Aufsatz 22 kann - je nach Bedarf - auf das Basisteil 21 aufgesetzt oder von diesem abgenommen werden. Das Basisteil 21 ist dabei fest mit dem Wandelement verbunden; der Fixierung des Aufsatzes 22 auf dem Basisteil 21 dient hingegen eine ohne Werkzeug lösbare Schnappverbindung.

An dem Aufsatz 22 sind, wie dies im einzelnen im Zusammenhang mit Fig. 1 erläutert wurde, eine Rippe 8 und zwei Mulden 11 vorgesehen, so daß das aus Basisteil 21 und Aufsatz 22 kombinierte Positionierelement 7 in gleicher Weise wirkt, wie dies im Zusammenhang mit Fig. 1 dargestellt wurde.

Ferner veranschaulicht Fig. 12, daß alternativ zu dem Aufsatz 22 auf das Basisteil 21 auch eine Verblendung 23 aufgesetzt werden kann. Dies ermöglicht die optisch möglichst unauffällige Gestaltung der Eckbereiche des freien, nicht mit einem anderen Wandelement verbundenen Randes eines Wandelements. Darüberhinaus ist Fig. 13 schließlich entnehmbar, daß an dem Basisteil 21 Erhebungen 24 vorgesehen sein können, welche jeweils über das mit Klettmaterial beschichtete Randprofil vorstehen. Werden zwei miteinander verbundene Wandelemente unter Verringerung des zwischen ihnen eingeschlossenen Winkels und unter Abwälzen der Randprofile aufeinander bis zur Anlage aneinander verschwenkt, treffen die Erhebungen 24 der einander gegenüberstehenden Basisteile 21 der Positionierelemente 7 aufeinander und bewirken ein Trennen des Klettmaterials 4 in der bereits weiter oben beschriebenen Weise.

## Patentansprüche

1. Mobile Trennwand umfassend mindestens zwei Wandelemente (1), die zu ihrer randseitigen winkelveränderbaren Verbindung miteinander zumindest abschnittsweise einander zugeordnete, konvex gewölbte, mit Klettmaterial (4) beschichtete Randprofile (3) aufweisen,
**dadurch gekennzeichnet,**
**daß** die Wandelemente (1) einander zugeordnete Positionierelemente (7) aufweisen, die zumindest in einer bestimmten Winkelstellung der Wandelemente (1) zueinander ineinandergreifen, indem ein Vorsprung (8, 12, 14) des einen Positionierelements in eine Vertiefung (9, 13, 15) des anderen Positionierelements eintritt, und daß Vorsprung (8, 12, 14) und Vertiefung (9, 13, 15) der Positionierelemente derart dimensioniert sind, daß beim Zusammenfügen der Wandelemente der jeweilige Vorsprung in die Vertiefung eintritt, bevor die einander zugeordneten Klettmaterialien (4) der beiden miteinander zu verbindenden Wandelemente in Kontakt treten.

2. Mobile Trennwand nach Anspruch 1,
**dadurch gekennzeichnet,**
**daß** zur vertikalen Ausrichtung der beiden Wandelemente zueinander der Vorsprung des einen Positionierelements als sich in einer horizontalen Ebene erstreckende Rippe (8) und die Vertiefung des anderen Positionierelements als sich in einer horizontalen Ebene erstreckende Nut (9) ausgebildet ist.

3. Mobile Trennwand nach Anspruch 2,
**dadurch gekennzeichnet,**
**daß** die Rippe (8) und die zu ihr korrespondierende Nut (9) sich jeweils über einen beträchtlichen Bereich des entsprechenden Positionierelements in Umfangsrichtung erstrecken.

4. Mobile Trennwand nach Anspruch 2,
**dadurch gekennzeichnet,**
**daß** eines der Positionierelemente zusätzlich einen Zapfen (12, 14) und das andere Positionierelement zusätzlich eine korrespondierende Ausnehmung (13, 15) aufweist.

5. Mobile Trennwand nach Anspruch 1,
**dadurch gekennzeichnet,**
**daß** der Vorsprung als Zapfen (12, 14) und die Vertiefung als Ausnehmung (13, 15) ausgebildet sind.

6. Mobile Trennwand nach Anspruch 4 oder Anspruch 5,
**dadurch gekennzeichnet,**
**daß** die Ausnehmung (15) von einem umlaufenden Wulst (16) und der Zapfen (14) von einer korrespondierenden umlaufenden Mulde (17) umgeben sind.

7. Mobile Trennwand nach Anspruch 2,
**dadurch gekennzeichnet,**
**daß** benachbart der Rippe (8) zwei Mulden (11) und benachbart der Nut (9) zwei korrespondierende Wülste (10) vorgesehen sind.

8. Mobile Trennwand nach Anspruch 2,
**dadurch gekennzeichnet,**
**daß** benachbart der Rippe (8) eine Mulde (11) und benachbart der Nut (9) ein korrespondierender Wulst (10) vorgesehen sind.

9. Mobile Trennwand nach Anspruch 1,
**dadurch gekennzeichnet,**
**daß** die Positionierelemente (7) als Zahnkränze (20) mit zueinander korrespondierenden, ineinander eingreifenden Verzahnungen ausgebildet sind.

10. Mobile Trennwand nach Anspruch 5,
**dadurch gekennzeichnet,**
**daß** das eine Positionierelement (7) eine Reihe von Stiften (18) und das andere eine Reihe von Löchern (19) aufweist, wobei Stifte und Löcher verzahnungsartig ineinandergreifen.

11. Mobile Trennwand nach Anspruch 1,
**dadurch gekennzeichnet,**
**daß** die Positionierlemente (7) derart ausgestaltet sind, daß sie bei einer vorgegebenen Demontage-Winkelstellung der Wandelemente zueinander die Randprofile (3) auseinanderdrücken und die Klettverbindung trennen.

12. Mobile Trennwand nach Anspruch 11,
**dadurch gekennzeichnet,**
**daß** auf jedem Positionierelement (7) mindestens eine seitwärts über das Randprofil (3) vorspringende Erhebung (24) vorgesehen ist.

13. Mobile Trennwand nach Anspruch 3,
**dadurch gekennzeichnet,**
**daß** sich die Rippe (8) über einen größeren Winkelbereich erstreckt als die Nut (9).

14. Mobile Trennwand nach einem der vorhergehenden Ansprüche,
**dadurch gekennzeichnet,**
**daß** die Vorsprünge der Positionierelemente (7) in diese einschieb- und/oder einfederbar geführt sind.

15. Mobile Trennwand nach einem der vorhergehenden Ansprüche,
**dadurch gekennzeichnet,**
**daß** die Positionierelemente längs des jeweiligen Randprofils verschiebbar geführt sind.

16. Mobile Trennwand nach einem der vorhergehenden Ansprüche,
**dadurch gekennzeichnet,**
**daß** die Positionierelemente (7) zweiteilig aufgebaut sind, indem sie aus einem fest montierten Basisteil (21) und einem auf dieses aufsetzbaren und von diesem abnehmbaren Aufsatz (22) bestehen.

17. Mobile Trennwand umfassend mindestens zwei Wandelemente (1), die zu ihrer randseitigen winkelveränderbaren Verbindung miteinander zumindest abschnittsweise einander zugeordnete, konvex gewölbte, mit Klettmaterial (4) beschichtete Randprofile (3) aufweisen,
**dadurch gekennzeichnet,**
**daß** die Wandelemente (1) einander zugeordnete Positionierelemente (7) aufweisen, die zumindest in einer bestimmten Winkelstellung der Wandelemente (1) zueinander eine magnetische Anziehungskraft aufeinander ausüben.

## Claims

1. Mobile dividing wall comprising at least two wall members (1) with at least partly complementary convex border profiles (3) coated with burred material (4), for the purpose of mutually joining them at their edge at a variable angle, **characterised in that** the wall members (1) have complementary positioning elements (7) which mutually engage at least when the wall members (1) are at a specific angle to one another, **in that** a projection (8, 12, 14) of one of the positioning elements enters an indentation (9, 13, 15) in the other positioning element and that the projection (8, 12, 14) and indentation (9, 13, 15) in the positioning elements are so dimensioned that on joining the wall members together the respective projection enters the indentation before the complementary burred materials (4) on the two wall members which are to be connected come into contact.

2. Mobile dividing wall according to Claim 1, **characterised in that**, for the purpose of aligning the two wall members to each other, the projection of one of the positioning elements is in the form of a rib (8) extending in a horizontal plane and the indentation is in the form of a groove (9) extending in a horizontal plane.

3. Mobile dividing wall according to Claim 2, **characterised in that** the rib (8) and its corresponding groove (9) each extend over a considerable range of the respective positioning element in the peripheral direction.

4. Mobile dividing wall according to Claim 2, **characterised in that** one of the positioning elements has, in addition, a projection (12, 14) and the other positioning element, in addition, a corresponding indentation (13, 15).

5. Mobile dividing wall according to Claim 1, **characterised in that** the projection is in the form of a protrusion (12, 14) and the indentation is in the form of a depression (13, 15).

6. Mobile dividing wall according to Claim 4 or Claim 5, **characterised in that** the depression (15) is surrounded by an all-round bead (16) and the projection (14) is surrounded by a corresponding trough (17).

7. Mobile dividing wall according to Claim 2, **characterised in that** two troughs (11) are adjacent to the rib (8) and two corresponding beads (10) are adjacent to the groove (9)

8. Mobile dividing wall according to Claim 2, **characterised in that** a trough (11) is adjacent to the rib (8) and a corresponding bead (10) is adjacent to the groove (9).

9. Mobile dividing wall according to Claim 1, **characterised in that** the positioning elements (7) are in the form of ring gears (20) with complementary meshing teeth.

10. Mobile dividing wall according to Claim 5, **characterised in that** one positioning element (7) has a number of pins (18) and the other a number of holes, the pins and the holes mutually engaging each other like gearing.

11. Mobile dividing wall according to Claim 1, **characterised in that** the positioning elements (7) are so formed that, with the wall members in a specified dismantling position to each other they force the border profiles (3) apart and separate the burred connection.

12. Mobile dividing wall according to Claim 11, **characterised in that** each positioning element (7) has at least one fin (24) projecting above the border profile (3).

13. Mobile dividing wall according to Claim 3, **characterised in that** the rib (8) extends over a greater angular area than the groove (9).

14. Mobile dividing wall according to one of the preceding claims, **characterised in that** the projections of the positioning elements (7) are slidable and/or can snap into them.

15. Mobile dividing wall according to one of the preceding claims, **characterised in that** the positioning elements are slidable along the respective border profile.

16. Mobile dividing wall according to one of the preceding claims, **characterised in that** the positioning elements (7) are in two parts, consisting of a firmly mounted base (21) and a top section (22) which is can be fitted on and removed from it.

17. Mobile dividing wall comprising at least two wall members (1) with at least partly complementary convex border profiles (3) coated with burred material (4), for the purpose of mutually joining them at their edge at a variable angle, **characterised in that** the wall members (1) have complementary positioning elements (7) which exert a magnetic attraction force on each other at least when the wall members (1) are set at a specific angular position.

## Revendications

1. Cloison mobile comprenant au moins deux éléments de cloison (1), qui pour leur assemblage mutuel, réglable angulairement, côté bord, sont pourvus au moins par endroits, de profilés de bord (3) convexes courbes, mutuellement associés, garnis de matériau agrippant (4), **caractérisée en ce que** les éléments de cloison (1) présentent des éléments de positionnement (7) mutuellement associés qui, au moins dans une position angulaire déterminée des éléments de cloison (1) l'un par rapport à l'autre, s'interpénètrent, une saillie (8, 12, 14) de l'un des éléments de positionnement pénétrant dans un creux (9, 13, 15) de l'autre élément de positionnement et **en ce que** la saillie (8, 12, 14) et le creux (9, 13, 15) des éléments de positionnement sont dimensionnés de telle sorte que, lors de l'assemblage des éléments de cloison, la saillie concernée pénètre dans le creux avant que les matériaux agrippants (4) associés des deux éléments de cloison à lier entre eux n'entrent en contact.

2. Cloison mobile selon la revendication 1, **caractérisée en ce que** pour l'alignement vertical des deux éléments de cloison l'un par rapport à l'autre, la saillie de l'un des éléments de positionnement est conformée en nervure (8) s'étendant dans un plan horizontal et le creux dans l'autre élément de cloison est conformé en rainure (9) s'étendant dans un plan horizontal.

3. Cloison mobile selon la revendication 2, **caractérisée en ce que** la nervure (8) et la rainure (9) correspondante s'étendent dans la direction périphérique, chacune sur une zone large de l'élément de positionnement concerné.

4. Cloison mobile selon la revendication 2, **caractérisée en ce qu'**un élément de positionnement comporte en plus un têton (12, 14) et l'autre élément de positionnement comporte en plus une cavité (13, 15) adaptée.

5. Cloison mobile selon la revendication 1, **caractérisée en ce que** la saillie est conformée en têton (12, 14) et le creux est conformé en cavité (13, 15).

6. Cloison mobile selon la revendication 4 ou 5, **caractérisée en ce que** la cavité (15) est entourée d'un bourrelet (16) continu et le têton (14) est entouré d'une dépression (17) continue correspondante.

7. Cloison mobile selon la revendication 2, **caractérisée en ce qu'**il est prévu dans le voisinage de la nervure (8) deux dépressions (11) et dans le voisinage de la rainure (9) deux bourrelets (10) correspondants.

8. Cloison mobile selon la revendication 2, **caractérisée en ce qu'**il est prévu dans le voisinage de la nervure (8) une dépression (11) et dans le voisinage de la rainure (9) un bourrelet (10) correspondant.

9. Cloison mobile selon la revendication 1, **caractérisée en ce que** les éléments de positionnement (7) sont conformés en couronnes dentées (20), avec des dentures conjuguées qui sont en prise mutuelle.

10. Cloison mobile selon la revendication 5, **caractérisée en ce que** l'un des éléments de positionnement (7) présente une rangée de tenons (18) et l'autre élément de positionnement une série de trous (19), les tenons et les trous s'interpénétrant à la manière d'une denture.

11. Cloison mobile selon la revendication 1, **caractérisée en ce que** les éléments de positionnement (7) sont agencés de manière telle que pour une position angulaire de démontage relative prédéterminée des éléments de cloison, ils écartent l'un de l'autre les profilés de bord (3) et annulent la liaison par accrochage.

12. Cloison mobile selon la revendication 11, **caractérisée en ce qu'**il est prévu sur chaque élément de positionnement (7) au moins une protubérance (24) qui s'élève latéralement au-dessus du profilé de bord (3).

13. Cloison mobile selon la revendication 3, **caractérisée en ce que** la nervure (8) s'étend sur une plus grande zone angulaire que la rainure (9).

14. Cloison mobile selon une des revendications précédentes, **caractérisée en ce que** les saillies des éléments de positionnement (7) peuvent être emmanchées et/ou encliquetées dans ceux-ci.

15. Cloison mobile selon une des revendications précédentes, **caractérisée en ce que** les éléments de positionnement (7) sont guidés avec possibilité de déplacement le long du profilé de bord concerné.

16. Cloison mobile selon une des revendications précédentes, **caractérisée en ce que** les éléments de positionnement (7) sont réalisés en deux parties, à savoir une partie base (21) montée fixe et une partie rapportée (22) qui peut être placée sur la première et retirée de la première.

17. Cloison mobile comprenant au moins deux éléments de cloison (1), qui pour leur assemblage mutuel, réglable angulairement, côté bord, comportent au moins par endroits, des profilés de bord (3) convexes courbes, associés, garnis de matériau agrippant (4), **caractérisée en ce que** les éléments de cloison (1) présentent des éléments de positionnement (7) mutuellement associés qui, au moins dans une position angulaire déterminée des éléments de cloison (1) l'un par rapport à l'autre, exercent une force d'attraction magnétique l'un sur l'autre.
